# EUROPÄISCHE PATENTSCHRIFT

(11) **EP 4 373 349 B1**
(45) Veröffentlichungstag und Bekanntmachung des Hinweises auf die Patenterteilung: **03.09.2025**
(21) Anmeldenummer: 22743497.4
(22) Anmeldetag: 18.07.2022
(51) Int. Cl.: A45F 3/02, A45F 3/04, A45F 3/08

(54) **RÜCKENTRAGVORRICHTUNG**
BACK SUPPORT DEVICE
DISPOSITIF DE SUPPORT DORSAL

(30) Priorität: 20.07.2021 EP 21186550
(43) Veröffentlichungstag der Anmeldung: 29.05.2024
(73) Patentinhaber: Hilti Aktiengesellschaft, 9494 Schaan (LI)
(72) Erfinder: JANECKE, Andreas, 86899 Landsberg am Lech (Pitzling) (DE); HAMMERS, Johannes, 9490 Vaduz (LI)
(74) Vertreter: Hilti Aktiengesellschaft Corporate Intellectual Property
(86) Internationale Anmeldenummer: PCT/EP2022/070018
(87) Internationale Veröffentlichungsnummer: WO 2023/001740

(56) Entgegenhaltungen:
- EP-A1- 3 065 199
- EP-A2- 1 380 227
- US-A1- 2016 198 636
- US-A1- 2020 113 317

## Beschreibung

Die vorliegende Erfindung betrifft eine Rückentragvorrichtung mit einer Traggurteinheit und einer daran befestigten Akkupackaufnahme zur Aufnahme eines Akkupacks. Der Akkupack ist zur Energieversorgung eines handgeführten Elektrogeräts, beispielsweise eines Innenrüttlers vorgesehen.

EP 3 605 784 A1 offenbart eine Tragvorrichtung, mit einem Tragrahmen und einem von dem Tragrahmen getragenen Energiespeicher.

EP 3 622 850 A1 beschreibt eine Rückentragvorrichtung für einen rückentragbaren Akkupack zur elektrischen Energieversorgung handgeführter Elektrogeräte, wobei die Rückentragvorrichtung eine Tragbasis, eine Traggurteinheit für die Tragbasis und eine Haltevorrichtung zum lösbaren Halten des Akkupacks in einer Traglage an der Tragbasis umfasst. Die Haltevorrichtung umfasst eine Andockeinrichtung an der Tragbasis zum schwenkbeweglichen Andocken des Akkupacks in einer Andocklage und eine Festhalteeinrichtung an der Tragbasis zum Festhalten des Akkupacks in der gegenüber der Andocklage zur Tragbasis hin eingeschwenkten Traglage. EP1380227 beschreibt eine Rückentragvorrichtung.

Es ist Aufgabe der vorliegenden Erfindung eine Rückentragvorrichtung anzugeben, die eine erhöhte Benutzersicherheit und einen erhöhten Benutzerkomfort begünstigt.

Die Aufgabe wird mit einer Rückentragvorrichtung gemäß Anspruch 1 dadurch gelöst, dass die Traggurteinheit eine Gurtanpassungseinrichtung aufweist, mittels welcher ein Schultergurt der Traggurteinheit derart angepasst werden kann, dass die Akkupackaufnahme von einer Rückenposition in eine Hüftposition verbracht werden kann, wobei der Schultergurt, zumindest abschnittsweise, lastabtragend auf einer Schulter des Benutzers verbleibt.

Die Erfindung schließt die Erkenntnis ein, dass insbesondere ein wiederholtes, vollständiges Absetzen der Rückentragvorrichtung im Zuges eines Tauschs des Akkupacks mit gesundheitlichen Nachteilen, wie beispielweise Muskelverspannungen im Rückenbereich, einher gehen kann. Die Erfindung hat den Vorteil, dass ein Benutzer der Rückentragvorrichtung ein in der Akkupackaufnahme aufzunehmenden oder aufgenommenen Akkupack ohne vollständiges Absetzen der Rückentragvorrichtung austauschen kann, wenn die Akkupackaufnahme in die Hüftposition verbracht worden ist.

In einer besonders bevorzugten Ausgestaltung weist die Rückentragvorrichtung zwei Schultergurte, vorzugsweise genau zwei Schultergurte auf. Ein erster der Schultergurte kann als linker Schultergurt ausgebildet oder bestimmt sein. Ein zweiter der Schultergurte kann als rechter Schultergurt ausgebildet oder bestimmt sein. Die Gurtanpassungseinrichtung kann im linken und/oder im rechten Schultergurt vorgesehen sein.

In einer besonders bevorzugten Ausgestaltung kann der Schultergurt mittels der Gurtanpassungseinrichtung abgestuft angepasst werden. Es hat sich als vorteilhaft herausgestellt, wenn der Schultergurt mittels der Gurtanpassungseinrichtung verlängert werden kann. Es hat sich ebenfalls als vorteilhaft herausgestellt, wenn der Schultergurt bedarfsweise um eine vorbestimmte, durch den Benutzer festgelegte Länge verlängert werden kann. Die Gurtanpassungseinrichtung ist ausgebildet als in den

Schultergurt eingearbeitete Sicherheitsfaltschließe.

Alternativ oder zusätzlich kann vorgesehen sein, dass der Schultergurt mittels der Gurtanpassungseinrichtung verschwenkt werden kann. In einer besonders bevorzugten Ausgestaltung weist die Traggurteinheit einen Hüftgurt auf. Es hat sich als vorteilhaft herausgestellt, wenn die Gurtanpassungseinrichtung von dem Hüftgurt beabstandet ist.

In einer weiteren besonders bevorzugten Ausgestaltung weist der Schultergurt einen biegeelastischen Schulterbügel auf. Alternativ kann der Schultergurt durch einen biegeelastischen Schulterbügel gebildet sein.

Die Rückentragvorrichtung verbleibt in ihrem oberen Drittel, welches auf die Gesamtlänge der Rückentragvorrichtung bezogen ist, frei von der Akkupackaufnahme. Dadurch kann die Rückentragvorrichtung, bei betätigter Gurtanpassungseinrichtung und bedingt durch die Schwerkraft der Erde, vergleichsweise leicht von der Rückenposition in die Hüftposition verbracht werden.

In einer besonders bevorzugten Ausgestaltung weist die Akkupackaufnahme eine Akkupackhauptaufnahme auf, an welcher der Akkupack sowohl elektrisch als auch mechanisch angekoppelt werden kann. In einer weiteren besonders bevorzugten Ausgestaltung weist die Akkupackaufnahme eine Akkupacknebenaufnahme auf, an welcher der Akkupack vorzugsweise ausschließlich mechanisch angekoppelt werden kann. Es hat sich als vorteilhaft herausgestellt, wenn Akkupacknebenaufnahme von der Akkupackhauptaufnahme verschieden und/oder von der Akkupackhauptaufnahme beabstandet an der Rückentragvorrichtung angeordnet ist.

In einer besonders bevorzugten Ausgestaltung weist die Akkupackaufnahme eine Aufnahmebucht auf. Es hat sich als vorteilhaft herausgestellt, wenn die Akkupackaufnahme eine Abdeckklappe zum Verschließen der Aufnahmebucht aufweist. In einer weiteren besonders bevorzugten Ausgestaltung ist die Akkupackhauptaufnahme in der Aufnahmebucht angeordnet. Die Akkupacknebenaufnahme kann an der Abdeckklappe angeordnet sein. Es hat sich als vorteilhaft herausgestellt, wenn die Akkupacknebenaufnahme an einer Innenseite der Abdeckklappe angeordnet ist. In einer weiteren besonders bevorzugten Ausgestaltung ist die Abdeckklappe um eine Schwenkachse verschwenkbar bezüglich Aufnahmebucht an der Akkupackaufnahme angeordnet. Es hat sich als vorteilhaft herausgestellt, wenn die Schwenkachse insbesondere parallel einer Längsrichtung der Tragevorrichtung verläuft.

In einer weiteren besonders bevorzugten Ausgestaltung ist die Akkupacknebenaufnahme mit einer Halteschiene ausgestattet, wobei die Halteschiene einen Schienenlängsrichtung aufweist, die sich parallel zu der Längsrichtung der Tragevorrichtung erstreckt.

In einer besonders bevorzugten Ausgestaltung ist der Schultergurt ein linker Schultergurt und die Gurtanpassungseinrichtung im linken Schultergurt vorgesehen, wobei die Abdeckklappe auf Seiten eines anderen, insbesondere rechten Schultergurts angeschlagen ist. Alternativ oder zusätzlich ist der Schultergurt ein rechter Schultergurt und die Gurtanpassungseinrichtung ist im rechten Schultergurt vorgesehen, wobei die Abdeckklappe auf Seiten eines anderen, insbesondere linken Schultergurts angeschlagen ist.

Die Erfindung wird ebenfalls gelöst durch ein Rückentragesystem mit einer vorbeschriebenen Rückentragvorrichtung, wobei das Rückentragesystem einen in der Akkupackaufnahme aufgenommenen oder aufzunehmenden Akkupack aufweist.

Gemäß eines eigenständig schutzfähigen Aspekts wird eine Rückentragvorrichtung mit einer Traggurteinheit und einer daran befestigten Akkupackaufnahme angegeben, wobei die Akkupackaufnahme zur Aufnahme eines Akkupacks zur Energieversorgung eines handgeführten Elektrogeräts vorgesehen ist. Die Akkupackaufnahme kann eine Aufnahmebucht und eine Abdeckklappe zum Verschließen der Aufnahmebucht aufweisen. Die Rückentragvorrichtung gemäß dieses eigenständig schutzfähigen Aspekts kann durch die Merkmale, mit Bezug auf die Weiterbildungen der erfindungsgemäßen Rückentragvorrichtung beschrieben wurden, in entsprechender Weise weitergebildet sein.

Weitere Vorteile ergeben sich aus der folgenden Figurenbeschreibung. In den Figuren sind besonders bevorzugte Ausführungsbeispiele der vorliegenden Erfindung dargestellt. Die Figuren, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

In den Figuren sind gleiche und gleichartige Komponenten mit gleichen Bezugszeichen beziffert. Es zeigen:
- Figur 1: ein erstes bevorzugtes Ausführungsbeispiel einer Rückentragvorrichtung, wobei die Akkupackaufnahme in Rückenposition befindlich ist, und
- Figur 2: das Ausführungsbeispiel der Figur 1, wobei die Akkupackaufnahme in Hüftposition befindlich ist.

Ein erstes bevorzugtes Ausführungsbeispiel einer erfindungsgemäßen Rückentragvorrichtung 100 ist in Figur 1 dargestellt.

Die Rückentragvorrichtung 100 ist ausgestattet mit einer Traggurteinheit 10 und einer Akkupackaufnahme 20 zur Aufnahme eines Akkupacks 80 (in Figur 1 gestrichelt dargestellt, da hinter der Abdeckklappe 25 befindlich). Der Akkupack 80 dient zur Energieversorgung eines hier nicht dargestellten handgeführten Elektrogeräts, beispielsweise eines Innenrüttlers oder dergleichen. Ein Öffnen der Abdeckklappe 25 mittels des Klappenverschlusses 26, der beispielhaft einen Handgriff aufweist, ermöglicht einen einfachen Zugriff auf den Akkupack 80. Die Rückentragvorrichtung 100 mit aufgenommenen oder aufzunehmenden Akkupack 80 bilden ein Rückentragesystem 500. Die Traggurteinheit 10 weist einen Schultergurt 11 auf, der auf einer Schulter S des Benutzers HK aufliegt. Die Traggurteinheit 10 in Figur 1 weist genau zwei Schultergurte auf, wobei der sichtbare Schultergurt 11 der linke Schultergurt ist.

Die Traggurteinheit 10 verfügt weiterhin über eine Basisplatte 15, die mit dem Schultergurt 11 verbunden ist. Der Schultergurt 11 kann einen biegeelastischen Schulterbügel 12 aufweisen. Die Akkupackaufnahme 20 ist wiederum mit der Basisplatte 15 verbunden. Ein Hüftgurt 13 der Traggurteinheit 10 unterstützt einen Lastabtrag der Akkupackaufnahme 20.

Figur 1 zeigt die Akkupackaufnahme 20 in der sogenannten Rückenposition RP, das heißt insbesondere, dass eine Längsrichtung LR der Rückentragvorrichtung 100 parallel (oder zumindest im Wesentlichen parallel) zu einer Wirbelsäule des Benutzers HK verläuft. In der Rückenposition RP liegen typischerweise beide Schultergurte (in Figur 1 ist nur der Schultergurt 11 erkennbar) auf den Schultern S des Benutzers HK auf. In der Rückenposition RP umschließt der Hüftgurt 13 der Traggurteinheit 10 typischerweise eine Hüfte des Benutzers HK.

Wie der Figur 1 entnommen werden kann, weist die Rückentragvorrichtung 100 eine Gesamtlänge GL in Längsrichtung LR auf. Die Rückentragvorrichtung 100 verbleibt zumindest in ihrem oberen Drittel (GL*1/3) frei von der Akkupackaufnahme 20. Dies bietet eine optimale Schwerpunktverteilung.

Figur 2 zeigt die Rückentragvorrichtung 100 der Figur 1, wobei nun die Akkupackaufnahme 20 in der sogenannten Hüftposition HP befindlich ist. Die Längsrichtung LR der Rückentragvorrichtung 100 verläuft nun im Wesentlichen horizontal. Erfindungsgemäß ist die Traggurteinheit 10 mit einer Gurtanpassungseinrichtung 30 ausgestattet, mittels welcher der Schultergurt 11 der Traggurteinheit 10 derart angepasst werden kann, dass die Akkupackaufnahme 20 von einer Rückenposition RP (vgl. Figur 1) in die Hüftposition HP (vgl. Figur 2) verbracht werden kann, wobei der Schultergurt 11, zumindest abschnittsweise, lastabtragend auf einer Schulter S des Benutzers HK verbleibt. In der Hüftposition HP ist ein vergleichsweise komfortabler Wechsel des Akkupacks 80 möglich.

Im vorliegend dargestellten Ausführungsbeispiel kann der Schultergurt 11 (in diesem Fall der linke Schultergurt) mittels der Gurtanpassungseinrichtung 30 abgestuft verlängert werden. Dies wird dadurch ermöglicht, dass die Gurtanpassungseinrichtung 30 als in den Schultergurt 11 eingearbeitete Sicherheitsfaltschließe 35 ausgebildet ist. Der Schultergurt 11 der Figur 2 ist im Vergleich zum Schultergurt 11 der Figur 1 verlängert, so dass die Rückentragvorrichtung 100, begünstigt durch die bereits mit Bezug auf Figur 1 beschriebene vorteilhafte Erstreckung der Akkupackaufnahme 20 in Längsrichtung LR, in die in Figur 2 gezeigte Hüftposition HP "einschwingen" konnte. Wie der Figur 2 ebenfalls entnommen werden kann, ist die Gurtanpassungseinrichtung 30 in Form der Sicherheitsfaltschließe 35 von dem Hüftgurt 13 beabstandet und somit besonders komfortabel zugänglich.

Die Akkupackaufnahme 20 des vorliegend dargestellten Ausführungsbeispiels weist eine Aufnahmebucht 27 und eine Abdeckklappe 25 zum Verschließen der Aufnahmebucht 27 auf. Die die Akkupackaufnahme 20 weist weiterhin eine Akkupackhauptaufnahme 21 auf, an welcher der Akkupack 80 sowohl elektrisch als auch mechanisch angekoppelt ist. Die Akkupackhauptaufnahme 21 ist innerhalb der Aufnahmebucht 27 angeordnet. Die Akkupackaufnahme 20 weist ebenfalls eine Akkupacknebenaufnahme 23 auf, an welcher ein Wechselakkupack 80' (baugleich mit dem Akkupack 80) ausschließlich mechanisch angekoppelt werden kann. Die Akkupacknebenaufnahme 23 ist an der Abdeckklappe 25 auf einer der Aufnahmebucht 27 zugewandten Seite der Abdeckklappe 25 angeordnet.

Mit anderen Worten: die Akkupacknebenaufnahme 23 ist dafür vorgesehen, einen Wechselakkupack 80' zumindest zeitweise zu "bevorraten", um ein Herunterfallen und eine typischerweise damit einhergehende Schädigung des Wechselakkupacks 80' zu verhindern.

Ein Zugang zur Aufnahmebucht 27 wird dadurch erleichtert, dass die Abdeckklappe 25 um eine Schwenkachse SA verschwenkbar bezüglich Aufnahmebucht 27 an der Akkupackaufnahme 20 angeordnet ist. Die Schwenkachse SA verläuft parallel zu der Längsrichtung LR der Rückentragvorrichtung 100. Im vorliegend dargestellten Ausführungsbeispiel ist der Schultergurt 11 ein linker Schultergurt. Die Gurtanpassungseinrichtung 30 ist im linken Schultergurt vorgesehen, wobei die Abdeckklappe 25 auf Seiten des rechten Schultergurts (verdeckt) angeschlagen ist. Um ein einfaches Positionieren des Wechselakkupack 80' zu begünstigen, weist die Akkupacknebenaufnahme 23 vorteilhafterweise eine Halteschiene auf 24, die sich (gemeint ist die Schienenlängsrichtung) parallel zur Längsrichtung LR der Rückentragvorrichtung 100 erstreckt.

### Bezugszeichenliste

- 10: Traggurteinheit
- 11: Schultergurt
- 12: Schulterbügel
- 13: Hüftgurt
- 15: Basisplatte
- 20: Akkupackaufnahme
- 21: Akkupackhauptaufnahme
- 23: Akkupacknebenaufnahme
- 24: Halteschiene
- 25: Abdeckklappe
- 26: Klappenverschluss
- 27: Aufnahmebucht
- 30: Gurtanpassungseinrichtung
- 35: Sicherheitsfaltschließe
- 80: Akkupack
- 100: Rückentragvorrichtung
- 500: Rückentragesystem

- GL: Gesamtlänge
- HK: Benutzer
- HP: Hüftposition
- LR: Längsrichtung
- RP: Rückenposition
- S: Schulter
- SA: Schwenkachse

## Patentansprüche

1. Rückentragvorrichtung (100) mit einer Traggurteinheit (10) und einer daran befestigten Akkupackaufnahme (20) zur Aufnahme eines Akkupacks (80) zur Energieversorgung eines handgeführten Elektrogeräts,
wobei die Traggurteinheit (10) eine Gurtanpassungseinrichtung (30) aufweist, mittels welcher ein Schultergurt (11) der Traggurteinheit (10) derart angepasst werden kann, dass die Akkupackaufnahme (20) von einer Rückenposition (RP) in eine Hüftposition (HP) verbracht werden kann, wobei der Schultergurt (11), zumindest abschnittsweise, lastabtragend auf einer Schulter (S) des Benutzers (HK) verbleibt,
wobei die Gurtanpassungseinrichtung (30) als in den Schultergurt (11) eingearbeitete Sicherheitsfaltschließe (35) ausgebildet ist, **dadurch gekennzeichnet, dass** die Rückentragvorrichtung (100) in ihrem oberen Drittel, welches auf die Gesamtlänge (GL) der Rückentragvorrichtung (100) bezogen ist, frei von der Akkupackaufnahme (20) verbleibt.

2. Rückentragvorrichtung (100) nach Anspruch 1,
**dadurch gekennzeichnet, dass** der Schultergurt (11) mittels der Gurtanpassungseinrichtung (30) abgestuft angepasst werden kann.

3. Rückentragvorrichtung (100) nach Anspruch 1 oder 2,
**dadurch gekennzeichnet, dass** der Schultergurt (11) mittels der Gurtanpassungseinrichtung (30) verlängert und/oder verschwenkt werden kann.

4. Rückentragvorrichtung (100) nach einem der vorangehenden Ansprüche,
**dadurch gekennzeichnet, dass** die Traggurteinheit (10) einen Hüftgurt (13) aufweist, wobei die Gurtanpassungseinrichtung (30) von dem Hüftgurt (13) beabstandet ist.

5. Rückentragvorrichtung (100) nach einem der vorangehenden Ansprüche,
**dadurch gekennzeichnet, dass** der Schultergurt (11) einen biegeelastischen Schulterbügel (12) aufweist.

6. Rückentragvorrichtung (100) nach einem der vorangehenden Ansprüche,
**dadurch gekennzeichnet, dass** die Akkupackaufnahme (20) eine Akkupackhauptaufnahme (21) aufweist, an welcher der Akkupack (80) sowohl elektrisch als auch mechanisch angekoppelt werden kann.

7. Rückentragvorrichtung (100) nach einem der vorangehenden Ansprüche,
**dadurch gekennzeichnet, dass** die Akkupackaufnahme (20) eine Akkupacknebenaufnahme (23) aufweist, an welcher der Akkupack ausschließlich mechanisch angekoppelt werden kann.

8. Rückentragvorrichtung (100) nach einem der vorangehenden Ansprüche,
**dadurch gekennzeichnet, dass** die Akkupackaufnahme (20) eine Aufnahmebucht (27) und eine Abdeckklappe (25) zum Verschließen der Aufnahmebucht (27) aufweist.

9. Rückentragvorrichtung (100) nach Anspruch 10,
**dadurch gekennzeichnet, dass** die Akkupackhauptaufnahme (21) in der Aufnahmebucht (27) angeordnet ist und/oder die Akkupacknebenaufnahme (23) an der Abdeckklappe (25) angeordnet ist.

10. Rückentragvorrichtung (100) nach Anspruch 8 oder 9,
**dadurch gekennzeichnet, dass** die Abdeckklappe (25) um eine Schwenkachse (SA) verschwenkbar bezüglich Aufnahmebucht (27) an der Akkupackaufnahme (20) angeordnet ist, wobei die Schwenkachse (SA) insbesondere parallel einer Längsrichtung (LR) der Rückentragvorrichtung (100) verläuft.

11. Rückentragvorrichtung (100) nach Anspruch 1,
**dadurch gekennzeichnet, dass** die Akkupacknebenaufnahme (23) eine Halteschiene aufweist (24), die sich parallel zur Längsrichtung (LR) der Rückentragvorrichtung (100) erstreckt.

12. Rückentragvorrichtung (100) nach einem der Ansprüche 8 bis 11,
**dadurch gekennzeichnet, dass** der Schultergurt (11) ein linker Schultergurt ist und die Gurtanpassungseinrichtung (30) im linken Schultergurt vorgesehen ist, wobei die Abdeckklappe (25) auf Seiten eines anderen, insbesondere rechten Schultergurts angeschlagen ist, oder, dass der Schultergurt ein rechter Schultergurt ist und die Gurtanpassungseinrichtung im rechten Schultergurt vorgesehen ist, wobei die Abdeckklappe auf Seiten eines anderen (11), insbesondere linken Schultergurts angeschlagen ist.

13. Rückentragesystem (500) mit einer Rückentragvorrichtung (100) nach einem der vorangehenden Ansprüche, wobei das Rückentragesystem (100) ein in der Akkupackaufnahme (20) aufgenommenen oder aufzunehmenden Akkupack (80) aufweist.

## Claims

1. Backpack apparatus (100) having a support-strap unit (10) and having a rechargeable-battery-pack receptacle (20), fastened thereto, for receiving a rechargeable-battery pack (80) for supplying energy to a hand-held electrical device,
wherein the support-strap unit (10) has a strap-adjusting device (30) by means of which a shoulder strap (11) of the support-strap unit (10) can be adjusted in such a way that the rechargeable-battery-pack receptacle (20) can be brought from a back position (RP) into a waist position (HP), wherein the shoulder strap (11) remains, at least sectionally, on a shoulder (S) of the user (HK) with a load-transferring effect.
wherein the strap-adjusting device (30) is in the form of a safety clasp (35) incorporated into the shoulder strap (11), **characterized in that** the backpack apparatus (100) remains free of the rechargeable-battery-pack receptacle (20) in its top third, in relation to the total length (GL) of the backpack apparatus (100).

2. Backpack apparatus (100) according to Claim 1,
**characterized in that** the shoulder strap (11) can be adjusted in a stepwise manner by means of the strap-adjusting device (30).

3. Backpack apparatus (100) according to Claim 1 or 2,
**characterized in that** the shoulder strap (11) can be lengthened and/or pivoted by means of the strap-adjusting device (30).

4. Backpack apparatus (100) according to one of the preceding claims,
**characterized in that** the support-strap unit (10) has a waist strap (13), wherein the strap-adjusting device (30) is at a distance from the waist strap (13).

5. Backpack apparatus (100) according to one of the preceding claims,
**characterized in that** the shoulder strap (11) has a flexurally elastic shoulder bracket (12).

6. Backpack apparatus (100) according to one of the preceding claims,
**characterized in that** the rechargeable-battery-pack receptacle (20) has a rechargeable-battery-pack main receptacle (21) to which the rechargeable-battery pack (80) can be coupled both electrically and mechanically.

7. Backpack apparatus (100) according to one of the preceding claims,
**characterized in that** the rechargeable-battery-pack receptacle (20) has a rechargeable-battery-pack secondary receptacle (23) to which the rechargeable-battery pack can be coupled exclusively mechanically.

8. Backpack apparatus (100) according to one of the preceding claims,
**characterized in that** the rechargeable-battery-pack receptacle (20) has a receiving bay (27) and a cover flap (25) for closing off the receiving bay (27).

9. Backpack apparatus (100) according to Claim 10,
**characterized in that** the rechargeable-battery-pack main receptacle (21) is arranged in the receiving bay (27) and/or the rechargeable-battery-pack secondary receptacle (23) is arranged on the cover flap (25).

10. Backpack apparatus (100) according to Claim 8 or 9,
**characterized in that** the cover flap (25) is arranged on the rechargeable-battery-pack receptacle (20) so as to be pivotable about a pivot axis (SA) with respect to the receiving bay (27), wherein the pivot axis (SA) extends in particular parallel to a longitudinal direction (LR) of the backpack apparatus (100).

11. Backpack apparatus (100) according to Claim 1,
**characterized in that** the rechargeable-battery-pack secondary receptacle (23) has a holding rail (24) which extends parallel to the longitudinal direction (LR) of the backpack apparatus (100).

12. Backpack apparatus (100) according to one of Claims 8 to 11,
**characterized in that** the shoulder strap (11) is a left shoulder strap and the strap-adjusting device (30) is provided in the left shoulder strap, wherein the cover flap (25) is fastened on the side of another, in particular right, shoulder strap, or **in that** the shoulder strap is a right shoulder strap and the strap-adjusting device is provided in the right shoulder strap, wherein the cover flap is fastened on the side of another (11), in particular left, shoulder strap.

13. Backpack system (500) having a backpack apparatus (100) according to one of the preceding claims, wherein the backpack system (100) has a rechargeable-battery pack (80) received or able to be received in the rechargeable-battery-pack receptacle (20).

## Revendications

1. Dispositif de portage sur le dos (100) avec un ensemble à sangles de portage (10) et un logement (20) pour batterie fixé sur celui-ci destiné à loger une batterie (80) pour l'alimentation en énergie d'un appareil électrique portatif,
l'ensemble à sangles de portage (10) comportant un dispositif d'adaptation (30) de sangle, au moyen duquel une sangle d'épaule (11) de l'ensemble à sangles de portage (10) peut être adaptée de telle manière que le logement (20) pour batterie peut être amené d'une position sur le dos (RP) dans une position sur la taille (HP), la sangle d'épaule (11) restant au moins par endroits sur une épaule (S) de l'utilisateur (HK) de manière à répartir les charges,
le système d'adaptation de sangle (30) étant réalisé comme un fermoir déployant de sécurité (35) ménagé dans la sangle d'épaule (11), **caractérisé en ce que** le dispositif de portage sur le dos (100) reste sans logement (20) pour batterie dans son tiers supérieur, lequel se rapporte à la longueur totale (GL) du dispositif de portage sur le dos (100).

2. Dispositif de portage sur le dos (100) selon la revendication 1,
**caractérisé en ce que** la sangle d'épaule (11) peut être adaptée de manière échelonnée au moyen du système d'adaptation (30) de sangle.

3. Dispositif de portage sur le dos (100) selon la revendication 1 ou 2,
**caractérisé en ce que** la sangle d'épaule (11) peut être allongée et/ou pivotée au moyen du système d'adaptation (30) de sangle.

4. Dispositif de portage sur le dos (100) selon l'une des revendications précédentes,
**caractérisé en ce que** l'ensemble à sangles de portage (10) comporte une sangle de taille (13), le système d'adaptation (30) de sangle étant tenu à distance de la sangle de taille (13).

5. Dispositif de portage sur le dos (100) selon l'une des revendications précédentes,
**caractérisé en ce que** la sangle d'épaule (11) comporte un arceau (12) pour épaule élastique en flexion.

6. Dispositif de portage sur le dos (100) selon l'une des revendications précédentes,
**caractérisé en ce que** le logement (20) pour batterie comporte un logement principal (21) pour batterie, auquel la batterie (80) peut être accouplée à la fois électriquement et mécaniquement.

7. Dispositif de portage sur le dos (100) selon l'une des revendications précédentes,
**caractérisé en ce que** le logement (20) pour batterie comporte un logement secondaire (23) pour batterie, auquel la batterie peut être accouplée uniquement mécaniquement.

8. Dispositif de portage sur le dos (100) selon l'une des revendications précédentes,
**caractérisé en ce que** le logement (20) pour batterie comporte une baie de logement (27) et un clapet de recouvrement (25) destiné à fermer la baie de logement (27).

9. Dispositif de portage sur le dos (100) selon la revendication 10,
**caractérisé en ce que** le logement principal (21) pour batterie est disposé dans la baie de logement (27) et/ou le logement secondaire (23) pour batterie est disposé sur le clapet de recouvrement (25).

10. Dispositif de portage sur le dos (100) selon la revendication 8 ou 9,
**caractérisé en ce que** le clapet de recouvrement (25) est disposé sur le logement (20) pour batterie de manière à pouvoir pivoter autour d'un axe de pivotement (SA) par rapport à la baie de logement (27), l'axe de pivotement (SA) s'étendant en particulier parallèlement à une direction longitudinale (LR) du dispositif de portage sur le dos (100).

11. Dispositif de portage sur le dos (100) selon la revendication 1,
**caractérisé en ce que** le logement secondaire (23) pour batterie comporte un rail de maintien (24), qui s'étend parallèlement à la direction longitudinale (LR) du dispositif de portage sur le dos (100).

12. Dispositif de portage sur le dos (100) selon l'une des revendications 8 à 11,
**caractérisé en ce que** la sangle d'épaule (11) est une sangle d'épaule gauche et le système d'adaptation (30) de sangle est prévu dans la sangle d'épaule gauche, le clapet de recouvrement (25) étant apposé sur des côtés d'une autre sangle d'épaule en particulier droite, ou que la sangle d'épaule est une sangle d'épaule droite et le système d'adaptation de sangle est prévu dans la sangle d'épaule droite, le clapet de recouvrement étant apposé sur des côtés d'une autre (11) sangle d'épaule en particulier gauche.

13. Système de portage sur le dos (500) avec un dispositif de portage sur le dos (100) selon l'une des revendications précédentes, le système de portage sur le dos (100) comportant une batterie (80) logée ou à loger dans le logement (20) pour batterie.
